# FASCICULE DE BREVET EUROPEEN

(11) **EP 0 026 712 B1**
(45) Date de publication et mention de la délivrance du brevet: **20.07.1983**
(21) Numéro de dépôt: 80401374.6
(22) Date de dépôt: 26.09.1980
(51) Int. Cl.: E05D 15/10, B61D 19/00

(54) **Dispositif d'ouverture et de fermeture des portes d'un véhicule à parois coulissantes**
Türöffnungs- und -schliessvorrichtung für ein mit Schiebewänden versehenes Fahrzeug
Opening and closing device of a vehicle with sliding wings

(30) Priorité: 26.09.1979 FR 7923910
(43) Date de publication de la demande: 08.04.1981
(73) Titulaire: SOCIETE NOUVELLE DES ATELIERS DE VENISSIEUX, F-75008 Paris (FR)
(72) Inventeur: Renard, Michel, F-69200 Venissieux (FR)
(74) Mandataire: Dupuy, Louis

## Description

La présente invention se rapporte à l'ouverture et à la fermeture des portes d'un véhicule, tel qu'un wagon ferroviaire, à parois coulissantes.

On connaît de nombreux systèmes de fermeture à portes coulissantes pour les véh icules tels que les wagons ferroviaires. Ce sont essentiellement soit des systèmes à portes décalées et roulant sur des rails longitudinaaaux fixés dans le battant du pavillon, soit des systèmes à portes coplanaires et pouvant rouler sur un rail fixé au châssis inférieur du véhicule.

Pour ouvrir une porte par coulissement sur le rail de roulement, on doit obligatoirement écarter celle-ci de sa position de fermeture, car les charges transportées peuvent s'être déplacées au cours du transport et être venues s'appuyer sur la porte. On utilise pour cela, soit des dispositifs permettant d'écarter seulement la base de la porte, la partie supérieure de celle-ci pivotant autour de galets porteurs, soit des dispositifs assez complexes, tels que par exemple celui selon le FR-A-NO 2058784, permettant de déplacer la porte parallèlement à elle-même et de la poser sur un rail de roulement situé au-delà du gabarit portes fermées.

Avec le premier type de dispositifs mentionnés ci-dessus, les portes fermées reposent toujours sur des galets qui, encaissant les vibrations engendrées par le roulement du véhicule, sont rapidement détériorés. Cet inconvénient n'existe pas avec le second type de dispositifs, tel que celui selon le FR-A-No 2058₇₈₄; par contre, la présence d'un rail de roulement situé au-delà du gabarit portes fermées entraîne une diminution du volume maximal de chargement. Enfin, tous ces dispositifs connus nécessitent une mécanique de précision non amovible, de réglage délicat, et dont la mise en action nécessite souvent de gros efforts.

Le dispositif d'ouverture et de fermeture selon l'invention ne présente pas les inconvénients des dispositifs précédents. Il comporte un rail longitudinal de roulement fixé sur le côté du véhicule où se trouve la paroi coulissante, ainsi qu'au moins un dispositif annexe, amovible et indépendant du véhicule, équipé d'organes de manoeuvre de la porte à ouvrir ou fermer, ainsi que d'organes de roulement lui permettant de coulisser sur ledit rail.

L'invention sera mieux comprise à l'aide de la description suivante d'un exemple de réalisation, en référence aux dessins annexés dans lesquels:
la fig. 1 représente schématiquement et en demi-élévation un wagon ferroviaire à portes coulissantes et agencé selon l'invention, avec ses portes en position de fermeture;
la fig. 2 est une représentation schématique et en demi-élévation du même wagon, avec une de ses portes en position ouverte, et
la fig. 3 est une vue détaillée de la partie inférieure de la fig. 2, montrant un des deux dispositifs annexes embarqués sur le wagon et servant à manoeuvrer les portes.

En se reportant à la fig. 1, une porte 1, en position de fermeture, est accrochée au pavillon 2 du wagon au moyen d'organes d'accrochage constitués par des pitons 3 en biais, attenant à la porte 1 et s'enfichant dans des orifices du pavillon de manière que la porte 1 vienne écraser, sous l'action de son poids, le joint d'étanchéité 4. La porte 1 est par ailleurs immobilisée dans sa partie inférieure contre le plancher 5 du wagon à l'aide de dispositifs de serrage classiques à vis et écrou (6, 7). Enfin, le wagon est équipé d'un rail longitudinal fixe 8, placé sous le plancher 5 du wagon en retrait par rapport au gabarit extérieur du véhicule portes fermées, comme représenté sur le dessin. On notera que la porte 1, qui ne repose sur aucun galet dans cette position de fermeture, est fixée de manière particulièrement simple et robuste sur le côté du wagon.

Les fig. 2 et 3 montrent la manoeuvre d'ouverture de la porte 1. Le wagon est équipé, en outre, du rail 8, de deux dispositifs annexes de manoeuvre 9, amovibles et indépendants du véhicule, rangés, lorsqu'ils ne sont pas utilisés, par exemple dans un coffre ménagé sous le châssis du wagon.

Lorsque l'on veut manoeuvrer la porte 1, par exemple pour l'ouvrir, on fixe tout d'abord, en s'aidant de poignées 10, deux dispositifs 9 sur le rail 8, en les amenant par une des extrémités du véhicule et en les faisant coulisser, à l'aide de galets de support et roulement 11, 12, 13 incorporés, de façon à les faire parvenir au droit de la porte 1 à manoeuvrer, à chaque extrémité de celle-ci.

Les doigts 14 équipant les dispositifs de manoeuvre 9 sont alors introduits dans des anneaux correspondants 15 soudés pour cet usage sur la porte 1. Les doigts 14 font partie d'un cric 16 en forme de pantographe articulé sur le dispositif 9, comme représenté, et donc susceptible, lorsqu'on manoeuvre sa vis 17 par rotation de la manivelle 18, de soulever la porte 1 tout en la déplaçant latéralement hors de son cadre, et vice versa. La manoeuvre du cric 16 entraîne donc la remontée de la porte 1, ainsi que son écartement de la charge intérieure transportée, l'inclinaison des pitons 3 étant telle qu'ils s'extraient alors des cavités correspondantes du pavillon 2. La porte 1 peut alors être poussée manuellement dans le sens longitudinal, grâce aux galets 11, 12, 13 des dispositifs annexes 9 qui permettent le roulement sur le rail 8, et venir se positionner parallèlement à une autre porte 19 fermée. On peut alors procéder aux opérations de chargement ou de déchargement du wagon.

Afin de n'utiliser que deux dispositifs de manoeuvre 9 pour l'ensemble des portes, il sera avantageux d'équiper chaque porte, telle que 19, d'alvéoles 20 dans lesquels pourront s'engager les pitons 3. La porte 1, une fois ouverte, pourra alors, par manoeuvre inverse du cric 16, venir s'accrocher sur l'autre porte fermée 19, les pitons 3 s'engageant dans les alvéoles 20, et l'on pourra alors retirer momentanément les dispositifs de manoeuvre 9. Il est donc possible ainsi d'ouvrir la moitié du nombre pair de portes coulissantes du wagon, la fermeture s'effectuant par opérations inverses. On peut aussi de la sorte procéder à l'enlèvement total d'une porte pour réparations éventuelles, ainsi que, si on le désire, à son remplacement immédiat.

Le dispositif de manoeuvre 9 décrit à titre d'exemple peut évidemment être remplacé par tout système équivalent. Au lieu d'être en deux parties distinctes, il peut également être remplacé par un système unique avantageusement repliable. Si l'on ne souhaite pas le ranger sous le châssis d'au moins un des wagons du train de marchandises, on peut soit le ranger en tout autre endroit du train, soit équiper chaque gare où s'effectuent les opérations de chargement et déchargement d'au moins un dispositif de ce genre.

L'invention trouve son utilisation dans l'industrie du transport de marchandises.

## Revendications

1. Dispositif d'ouverture et de fermeture des portes d'un véhicule à parois (1, 19) coulissantes, comportant un rail longitudinal (8) de roulement fixé sur le côté du véhicule où se trouvent les parois coulissantes, sous le plancher (5) dudit véhicule et en retrait par rapport au gabarit extérieur de celui-ci portes fermées, et comportant en outre au moins un dispositif annexe (9), amovible et indépendant du véhicule, équipé de moyens (14) de liaison rigide avec chaque paroi coulissante, de moyens (11,12,13) lui permettant de coulisser sur ledit rail tout en assurant le maintien en position verticale et le supportage de chaque paroi, ainsi que de moyens (16) permettant de manoeuvrer ladite paroi de manière à la soulever tout en la déplaçant latéralement hors de son cadre et vice versa.

2. Dispositif selon la revendication 1, caractérisé en ce que ledit ou lesdits dispositifs annexes (9) sont embarqués sur le véhicule.

3. Dispositif selon l'une des revendications 1 ou 2, caractérisé en ce que chacune des parois coulissantes du véhicule est munie d'organes (3, 20) d'accrochage soit sur d'autres portes situées du même côté du véhicule, soit sur le pavillon (2) du véhicule.

4. Dispositif selon la revendication 1, caractérisé en ce que le dispositif annexe (9) comporte un cric (16) en forme de pantographe comportant lesdits moyens (14) de liaison rigide et articulé sur celui-ci de manière que la déformation dudit pantographe se traduise par un mouvement latéral ascendant desdits moyens (14) de liaison rigide, et vice versa.

## Patentansprüche

1. Vorrichtung zum Öffnen und Schliessen der Türen eines Fahrzeugs mit Schiebewänden (1, 19), mit einer in Längsrichtung verlaufenden Roll- bzw. Gleitschiene (8), die auf der Seite des Fahrzeugs, auf welcher sich die Schiebewände befinden, unter dem Fussboden (5) des Fahrzeugs und in bezug auf das äussere Ladeprofil des Fahrzeugs mit geschlossenen Türen zurückgesetzt befestigt ist und mit weiters wenigstens einer lösbaren und vom Fahrzeug unabhängigen Anbaueinrichtung (9), die mit Einrichtungen (14) zur starren Verbindung mit jeder der Schiebewände versehen ist, wobei Einrichtungen (11, 12, 13) zulassen, dass sie auf der Schiene gleitet, wobei gleichzeitig die Halterung in vertikaler Stellung und die Abstützung jeder Wand gewährleistet ist, und Einrichtungen (16) vorgesehen sind, die zulassen, dass die Wand so betätigt wird, dass sie hochgehoben und gleichzeitig aus ihrem Rahmen heraus seitliche verlagert wird, und umgekehrt.

2. Vorrichtung nach Anspruch 1, dadurch gekennzeichnet, dass die Anbaueinrichtung(en) (9) auf dem Fahrzeug mitgeführt bzw. aufgebracht ist (sind).

3. Vorrichtung nach einem der beiden Ansprüche 1 oder 2, dadurch gekennzeichnet, dass jede der Schiebewände des Fahrzeugs mit Verankerungsorganen (3,20) entweder auf anderen Türen, die auf der gleichen Seite des Fahrzeugs angeordnet sind, oder auf dem Aufbau (2) des Fahrzeugs versehen ist.

4. Vorrichtung nach Anspruch 1, dadurch gekennzeichnet, dass die Anbaueinrichtung (9) einen Unterstellheber bzw. eine Hebewinde (16) in Form eines Pantographen bzw. Parallelogrammhebels aufweist; welcher mit den starren Verbindungseinrichtungen (14) versehen und auf dieser so angelenkt ist, dass die Verformung des Pantographen in eine seitlich ansteigende Bewegung der starren Verbindungseinrichtungen (14) umgesetzt wird, und umbekehrt.

## Claims

1. Device for opening and closing the doors of a vehicle with sliding walls (1, 19), possessing a longitudinal running rail (8) fastened to the side of the vehicle on which are located the sliding walls, under the floor (5) of the said vehicle and set back relative to the outer contour of the latter, with the doors closed, and also possessing at least one accessory device (9) which is removable and independent of the vehicle and which is equipped with means (14) for rigid connection to each sliding wall, means (11,12,13) enabling it to slide on the said rail, whilst ensuring that each wall is maintained in a vertical position and supported, and means (16) making it possible to operate the said wall in such a way as to raise it, whilst displacing it sideways out of its frame, and vice versa.

2. Device accoording to claim 1, characterised in that the said accessory device or devices (9) are attached to the vehicle.

3. Device according to claim 1 or 2, characterised in that each of the sliding walls of the vehicle is provided with members (3, 20) for hooking either on to other doors located on the same side as the vehicle or on to the roof (2) of the vehicle.

4. Device according to claim 1, characterised in that the accessory device (9) possesses a pantograph-shaped jack (16) which incorporates the said means (14) for rigid connection and which is articulated on the said accessory device in such a way that the deformation of the said pantograph results in a lateral ascending movement of the said means (14) for rigid connection, and vice versa.
